# EUROPÄISCHE PATENTSCHRIFT

(11) **EP 2 239 051 B1**
(45) Veröffentlichungstag und Bekanntmachung des Hinweises auf die Patenterteilung: **23.11.2011**
(21) Anmeldenummer: 10158310.2
(22) Anmeldetag: 30.03.2010
(51) Int. Cl.: B01F 13/02, B01F 3/18, B01F 13/10, B01F 15/02

(54) **Bearbeitungseinrichtung für Schüttgut**
Processing device for bulk material
Dispositif de traitement pour produits en vrac

(30) Priorität: 01.04.2009 DE 102009015271
(43) Veröffentlichungstag der Anmeldung: 13.10.2010
(73) Patentinhaber: Mann + Hummel GmbH, 71638 Ludwigsburg (DE)
(72) Erfinder: Zlotos, Michael, 68647 Biblis (DE)

(56) Entgegenhaltungen:
- EP-A1- 0 997 184
- EP-A1- 2 003 075
- WO-A1-2005/102882
- DE-A1- 19 743 481
- DE-B- 1 297 447

## Beschreibung

### Technisches Gebiet

Die Erfindung betrifft eine Bearbeitungseinrichtung für Schüttgut.

### Stand der Technik

Aus der DE 40 29 902 sind eine Einrichtung und ein Verfahren zum Fördern und Mischen von Schüttgut bekannt. Hierfür ist ein nach unten sich verjüngender Behälter mit einer Bodenverschlussplatte vorgesehen, bei dem ein außerhatb des Behälters angeordnetes Saugfördergebläse einen Unterdruck im Behälter erzeugt. Über ein Förderrohrsystem wird das zu fördernde Schüttgut zugeführt. Im Stand der Technik sind mindestens zwei Förderrohre innerhalb des Förderrohrsystems vorgesehen, die jeweils ein Förderventil aufweisen. Mit der genannten Einrichtung kann eine Durchmischung des Schüttgutes vorgenommen werden. Weitere Funktionen erfüllt diese Fördereinrichtung nicht.

Es ist ferner aus der DE OS 20 26 337 ein Verfahren zum Vermischen einer pulverförmigen Grundsubstanz mit gleichartigen Zusatzstoffen bekannt. Bei diesem Verfahren wird zunächst die Grundsubstanz im Saugluftstrom durch einen Zuführungsstutzen in den Behälter gefördert. Nachdem die abgesetzte Schicht im Behälter eine bestimmte Höhe erreicht hat, um eine ausreichende Drosselung zu bewirken, wird ein Absperrorgan geöffnet, und es setzt die Ansaugung der vom Dosiergerät in den Trichter abgegebenen Zusatzstoffe ein. Die mit den Zusatzstoffen beladene Trägerluft tritt aus der Mündung aus und steigt durch die darüber befindlichen Substanzschichten in feiner Verteilung nach oben, wobei sie die Zusatzstoffe allmählich an die Grundsubstanz abgibt. Eine Durchmischung oder Verwirbelung der Substanzen untereinander findet nicht statt. Aus der EP 0997 184 A1 und die DE 197 43 481 A1 sind Vorrichtungen zum Fördern und Mischen von Schüttgut bekannt mit einem Materialeinlaufrohr, das mit einem Außenrohr umgeben ist, so dass zwischen dem Materialeinlaufrohr und dem Außenrohr eine Materialströmung bewirkbar ist. Die EP 2 003 075 A1 zeigt eine technische Anlage zum pneumatischen Transport von Granulat, die eine Steuerung aufweist, die Geschwindigkeit des Materialtransportes in Rohrleitungen bei geringem Druck konstant zu halten.

Es ist weiterhin aus der DE 25 44 716 A1 eine Saugförderanlage mit einem pneumatischen Mischer bekannt. Die Komponenten werden getrennt gefördert und verwogen und liegen nach Abschluss eines Förderzyklus schichtweise übereinander. Nach dem vollständigen Zuführen der Komponenten wird über ein entsprechendes Belüftungsventil eine pneumatische Durchmischung der Komponenten durchgeführt. Dies erfordert mehrere Verfahrensschritte, die nacheinander ablaufen, so dass eine relativ lange Förder- und Mischzeit benötigt wird.

Der Erfindung liegt die Aufgabe zugrunde, die genannten Nachteile zu vermeiden und eine Bearbeitungseinrichtung für Schüttgut zu schaffen, welche sich durch einen einfachen Aufbau auszeichnet und einerseits eine zuverlässige Durchmischung des Schüttgutes gewährleistet, andererseits das Schüttgut der-art aufbereitet, dass eine optimale Verarbeitung in einer nachfolgenden Verarbeitungsmaschine gewährleistet ist.

### Offenbarung der Erfindung

Der wesentliche Vorteil der Erfindung liegt darin, dass nicht nur eine Durchmischung des Schüttgutes erfolgt, sondern gleichzeitig auch eine Entstaubung des Schüttgutes erzielt wird. Hierzu ist ein Sieb im Bereich der Luftabsaugung vorgesehen, das entsprechende Öffnungen aufweist, so dass evtl. in dem Mischgut enthaltener Staub durch diese Öffnungen entweicht und abgesaugt werden kann, so dass hier eine zusätzliche Funktion Entstauben entsteht. Durch die Zuführung von Heißluft wird die Entstaubungsqualität verbessert.

Das zu verarbeitende Material, d. h. das Mischgut, wird entweder direkt aus Behältern angesaugt und der Misch- und Fördereinrichtung zugeführt oder aus Schneidmühlen oder Schredder der Misch- und Fördereinrichtung zugeführt. Durch die Vermischung des Materials und die Absaugung der Luft wird das Material aufgewirbelt und durchmischt. Gleichzeitig lösen sich unerwünschte Feinanteile aus der Materialmischung und können abgesaugt werden. Der Entstaubungsgrad wird mithilfe von unterschiedlichen Sieben bestimmt, die in der Misch- und Förderstation eingesetzt werden können.

Ein weiterer wesentlicher Vorteil der Erfindung liegt darin, dass die verschiedenen Vorgänge, wie Fördern, Dosieren, Mischen und Entstauben, in einem Gerät kosteneffizient durchgeführt werden. Damit werden Spritzgieß- und Extrusionsprozesse weniger zeitaufwendig, da die Materialaufbereitung parallel erfolgt und sehr sauberes Material zum Einsatz kommt. Durch das homogene Mischungsverhältnis unterschiedlicher Materialkomponenten werden minderwertige Teile oder gar Ausschuss reduziert und die Produktqualität gesteigert. Eine Nesterbildung durch Staub oder Feinteile wird wirksam unterbunden.

Ein weiterer wesentlicher Vorteil besteht darin, dass die vorhandenen Filtersysteme nicht verstopfen und dass sich weniger Feinteile im zu fördernden Material befinden, somit ein homogener Arbeitsprozess gewährleistet ist.

In vorteilhafter Weise wird dieses Verfahren beim Mischen von Kunststoffgranulat und Zuführen von Kunststoffgranulat in eine Kunststoffspritzgießmaschine angewendet.

Weiterbildungsgemäß ist ein Ventil an einem Förderrohr vorgesehen. Über dieses Ventil lässt sich Luft zum Mischen und Entstauben zuführen, wobei eine zeit- und mengenabhängige Steuerung oder Regelung möglich ist.

Gemäß einer Alternative ist ein Zuluftrohr zum Zuführen von Luft zum Vermischen und Entstauben an der Förderstation vorgesehen. Dieses Zuluftrohr ist mit einem Ventil ausgestattet, mit dem die Mischzeit, d. h. die Zeit zum Zuführen von Luft und gleichzeitig auch die Menge der zugeführten Luft, einstellbar ist.

Weiterbildungsgemäß ist die Misch- und Förderstation mit einer Bodenverschlussklappe versehen. Über diese wird das Mischgut abgeleitet und beispielsweise einer Kunststoffspritzgießmaschine oder ganz allgemein einer Verarbeitungsstation zugeführt.

Eine Ausgestaltung der Erfindung sieht vor, ein weiteres Förderrohr zum Fördern einer weiteren Komponente des Schüttgutes vorzusehen. Damit können parallel oder nacheinander zwei verschiedene Produkte der Misch- und Fördereinrichtung zugeführt werden. Beispielsweise kann durch ein Förderrohr ein Kunststoffgranulat in Form von Neuware, durch ein weiteres Förderrohr ein Kunststoffmahlgut zugeführt werden. Gerade bei Mahlgut ist der Staubanteil relativ hoch, so dass die Entstaubung die Qualität des Mahlgutes und die Qualität des gesamten Schüttgutes erheblich verbessert.

Der Misch- und Fördereinrichtung ist ein Unterdruck erzeugendes System nachgeordnet. Dieses besteht aus einem Sauggebläse sowie einem Aufnahmebehälter für den ausgetragenen Staub. Zwischen dem Sauggebläse und dem Aufnahmebehälter ist ein Filter in Form eines Filteretementes oder eines Zyklonabscheiders vorgesehen. An dieser Stelle wird der Staub von der Förderluft getrennt. Auch der Staubsammelbehälter weist eine Bodenschlussklappe auf, um den darin angesammelten Staub zu entsor. gen oder abzuleiten.

Die Misch- und Fördereinrichtung wird gemäß einer weiteren vorteilhaften Ausgestaltung der Erfindung als kompakte Einheit direkt oder indirekt auf Verarbeitungsmaschinen, wie z. B. Spritzgießmaschinen, Blasformmashinen oder andere Kunststoff verarbeitende Maschinen, aufgesetzt. Es besteht auch die Möglichkeit, die Einrichtung, mit welcher die Entstaubung von Kunststoffgranulat durchgeführt wird, als eigenständige Einheit oder als zusätzliche Entstaubungsanlage bei der Kunststoffförderung und Kunststoffverarbeitung einzusetzen.

Diese und weitere Merkmale gehen nicht nur aus den Ansprüchen, sondern auch aus der Beschreibung und den Zeichnungen hervor.

### Kurze Beschreibung der Zeichnungen

Die Erfindung wird nachfolgend anhand von Ausführungsbeispielen erläutert.

Figur 1 zeigt ein Multifunktionsgerät zum Fördern, Mischen und Entstauben von Kunststoffgranulat.

Figur 2 zeigt in einer schematischen Darstellung die Zuführung von Heißluft.

### Ausführungsform(en) der Erfindung

Gemäß der Figur ist eine Misch- und Fördereinrichtung 10 vorgesehen, bestehend aus einem Behälter 11, der mit einer Bodenverschlussklappe 12 versehen ist, und einem Auslauf 13, der unterhalb der Bodenverschlussklappe angeordnet ist. Der Auslauf 13 ist mit einer Kunststoffverarbeitungseinheit 14, beispielsweise einer Dosierschnecke für eine Kunststoffspritzgießanlage, verbunden. Zwischen der Kunststoffverarbeitungseinheit 14 und dem Auslauf 13 kann optional ein hier schematisch angedeutetes Dosiergerät 40 zum Zudosieren von weiterem Material vorgesehen sein. Der Behälter 11 weist Öffnungen 15, 16 auf, an denen sich jeweils ein Förderrohr 17, 18 befindet. Die Förderrohre 17, 18 erstrecken sich bis in jeweils einen Behälter 19, 20, in denen sich Kunststofigranulat befindet. Dieses Kunststoffgranulat kann Neuware oder auch Mahlgut sein. Oberhalb der Öffnungen 15, 16 des Behälters 11 ist ein Sieb 21 vorgesehen. Über dem Sieb ist eine Absaugkammer 22 angeordnet, die mit einem Unterdruckschlauch 23 in Verbindung steht. Der Unterdruckschlauch 23 führt zu einem Unterdruck erzeugenden System 24, das aus einem Staubabscheider 25 und einem Unterdruckgebläse 26 besteht.

Der Staubabscheider 25 ist nach Art eines üblichen Staubsaugers augebaut, d. h. er weist einen Staubsammelbehälter 27 auf, der mit einer Verschlussklappe 28 zum Austragen des angesammelten Staubes versehen ist. Im oberen Bereich ist der Staubabscheider 25 mit einer Filterpatrone 29 ausgestattet, die den Staubsammelraum oder Rohluftraum vom Reinluftraum 30 trennt. Der Reinluftraum ist mit einer Reinluftleitung 31 versehen. Diese führt zu dem Unterdruckgebläse 26, welches letztendlich dafür sorgt, das in den Behältern 19, 20 vorhandene Schüttgut dem Behältter 11 zugeführt wird und andererseits die staubhaltige Luft gereinigt wird. Am Behälter 11 ist ferner eine Fremdluftzufuhr 32, bestehend aus einem in das Schüttgut hineinragenden Rohr 33 und einem das Rohr 33, welches sich durch den Behälter 11 nach außen erstreckt, abschließende Ventil 34.

Die Funktionsweise des Multifunktionsgerätes wird nachfolgend-beschrieben:
- Nach dem Einschalten des Unterdruckgebläses 26 wird aus dem Behälter 19 oder 20 oder gleichzeitig aus beiden Behältern je nach Stellung des Verschlussventils 35, 36 Kunststoffgranulatoder Mahlgut in die Misch- und Fördereinrichtung 10 transportiert. Das Mahlgut setzt sich auf der Bodenverschlussklappe auf und füllt diesen Behälter bis zu einer bestimmten maximalen Füllhöhe. Zum Durchmischen und Entstauben wird - gleichzeitig oder nachdem die Ventile 35, 36 geschlossen sind - das Ventil 34 geöffnet, so dass Fremdluft einströmt und für eine Durchrnischung und gleichzeitig eine Entstaubung des im Behälter befindlichen Schüttgutes 37 sorgt. Damit kein Schüttgut in den Unterdruckschlauch 23 bzw. in die Absaugkammer 22 gelangen kann, ist ein Sieb 21 vorgeschaltet. Dieses Sieb hat eine Maschenweite, die einerseits das Austragen von Staub in die Absaugkammer 22 zulässt, andererseits das Austragen von Schüttgut ab einer bestimmten Korngröße unterbindet. Hierzu bestehtdie Möglichkeit, das Sieb mit unterschiedlichen Maschenweiten auszustatten bzw. unterschiedliche Siebe in die Misch- und Fördereinrichtung einzusetzen. Nachdem eine ausreichende Durchmischung des Schüttgutes stattgefunden hat und gleichzeitig dieses entstaubt ist, wird das Ventil 34 geschlossen. Durch Öffnen der Bodenverschlussklappe 12 kann das Schüttgut der Kunststoffverarbeitungseinheit 14 zugeleitet werden. Der von der Misch-und Fördereinrichtung 10 abgesaugte Staub gelangt zu dem Staubabscheider 25, wird dort im Staubsammelbehälter 27 gesammelt und kann über die Verschlussklappe 28 nach unten zu einem Staubbehälter 38 geführt werden. Der Staub wird durch eine Filterpatrone 29, wie bei einem Staubsauger üblich, zurückgehalten. Die Filterpatrone sorgt dafür, dass dem Unterdruckgebläse 26 nur Reinluft zugeführt wird, die anschließend in die Atmosphäre entlassen werden kann. An dem Staubabscheider 25 ist ein Ausgleichsfilter 39 zum Druckausgleich vorgesehen. Beim Entstauben des Schüttgutes 27 lässt sich durch ein mehr oder weniger starkes Öffnen des Ventils 34 die zugeführte Luftmenge steuern, d. h. es erfolgt eine intensivere oder weniger intensive Durchwirbelung des Schüttgutes, je nach Art des im Behälter 11 befindlichen Materials.

Figur 2 zeigt eine Einreichung mit einer Zuführung von Heißluft. Diese Einrichtung weist einen Behälter 53 auf, der mit einem Materialeintritt 41 versehen ist und im oberen Bereich ein Sieb 42 aufweist. Am geodätisch unteren Ende ist der Behälter 53 mit einem Austrittsventil 43 versehen, beispielsweise handelt es sich hier um einen pneumatischen Schieber 44. Linksseitig ist eine Heißluftzuführung 45 am Behälter 53 angeordnet. Diese Zuführung besitzt eine Heizung 46. Ferner ist an der Heißluftzuführung 45 ein Zuluftventil 47 angeordnet, um zusätzlich Zuluft einzuführen. Im oberen Bereich ist der Behälter 53 mit einer Abluftleitung 54 versehen. An dieser Abluftleitung 54 befindet sich ein Temperaturmessgerät 48 zur Messung der Ablufttemperatur. Die Abluftleitung 54 führt linksseitig über ein Ventil 49 zu einer Luftabsaugung 50. Die dort abstfömende Luft kann über einen hier nicht dargestellten Staubsammelbehälter nach außen geführt werden. Rechtsseitig ist ein Ventil 51 vorgesehen. Soferndieses geöffnet und das Ventil 49 geschlossen ist, wird die abgesaugte Luft einem Zentralfiltersystem 52 zugeführt. Dieses Zentratfittersystem ist in Figur 1 ebenfalls rechtsseitig der Mischeinrichtung dargestellt und allgemein bekannt. Durch das Einströmen von Luft über die Heißluftzuführung 45 wird das Schüttgut im Behälter 53 verwirbelt. Gleichzeitig sorgt die Heißluft für ein Entstauben des Schüttguts oder bei einer höheren Temperatur für eine Kristallisation des im Behälter durchwirbelten Schüttguts.

Der Vorteil der heißen Luft beim Entstauben liegt darin, dass unterschiedlich feuchtes Material, das sich im Behälter befindet, einfach und schnell zu Entstauben ist, das heißt die Entstaubungszeit sich verkürzt und die Entstaubungswirkung qualitativ besser ist.

## Patentansprüche

1. Bearbeitungseinrichtung für Schüttgut, insbesondere zum fördern und Mischen derselben, aufweisend eine Misch- und Förderstation (10) mit einem Behälter (11,53), wenigstens ein Förderrohr (17, 18) zum Zuführen des zu fördernden Schüttgutes, wobei die Misch-und Förderstation (10) mit einem Unterdruckschlauch oder -rohr verbunden ist und der Unter druckschlauch (23) oder -rohr an einem Unterdruck erzeugenden System (26) angeordnet ist, wobei Luft zum Fördern und / oder Mischen zugeführt wird und sich innerhalb der Misch- und Förderstation (10) zur Trennung des Förderguts von der Luft ein Sieb (21) befindet, dessen Sieböffnungen dem gewünschten Abscheidegrad zur Abscheidung des Mischgutes von der Luft entsprechen, **dadurch gekennzeichnet, dass** am Behälter (11,53) eine zusätzliche Fremdluftzufuhreinrichtung (32) oder Heißluftzufuhreinrichtung (45) vorgesehen ist, durch die Luft in das Mischgut einströmt und eine Vermischung des Mischgutes und eine Entstaubung des Mischgutes bewirkt und wobei die Luft eine Temperatur von 40 °C - 200 °C aufweist.

2. Bearbeitungseinrichtung nach Anspruch 1, **dadurch gekennzeichnet, dass** mittels der zusätzlichen Fremdluftzufuhreinrichtung (32) oder Heißluftzufuhreinrichtung (45) zum Entstauben des Mischguts die Luft mit einer Temperatur von 40 °C - 80 °C zuführbar ist und / oder zum Kristallisieren des Mischguts die Luft mit einer Temperatur von 120 °C - 200 °C zuführbar ist.

3. Bearbeitungseinrichtung nach Anspruch 1 oder 2, wobei die Temperatur der Luft über ein Heizsystem mit einer elektrischen Heizeinrichtung temperiert ist.

## Claims

1. Processing device for bulk material, in particular for conveying and mixing the same, featuring a mixing and conveying unit (10) with a container (11, 53), at least one conveying tube (17, 18) for feeding the bulk material to be conveyed, the mixing and conveying unit (10) being connected with a vacuum hose or vacuum pipe and the vacuum hose (23) or vacuum pipe being arranged at a negative pressure generating system (26), air being supplied for conveying and / or mixing and a sieve (21) being located within the mixing and conveying unit (10) for separating the material to be conveyed from the air and the sieve openings correspond to the desired degree of separation for separating the mixture from air, **characterized in that** an additional outside air supply device (32) or hot air supply device (45) is provided on the container (11, 53), through which air flows into the mixture and causes a mixing of the mixture and a dedusting of the mixture and the air featuring a temperature of 40 °C - 200 °C.

2. Processing device according to claim 1, **characterized in that** by means of the additional outside air supply device (32) or hot air supply device (45) for dedusting the mixture, the air can be supplied with a temperature of 40 °C - 80 °C, and / or for crystallizing the mixture, the air can be supplied with a temperature of 120 °C - 200 °C.

3. Processing device according to claim 1 or 2, wherein the temperature of the air is controlled via a heating system with an electric heating device.

## Revendications

1. Dispositif de traitement pour marchandise en vrac, notamment pour le transport et le mélange d'une telle marchandise, présentant une station de mélange et de transport (10) avec un récipient (11, 53), au moins un tube de transport (17, 18) destiné à acheminer la marchandise en vrac à transporter, la station de mélange et de transport (10) étant reliée à un tuyau ou un tube à dépression et le tuyau (23) ou tube à dépression étant disposé sur un système générateur de dépression (26), de l'air étant amené pour le transport et/ou le mélange et un tamis (21) destiné à séparer la marchandise à transporter et dont les ouvertures correspondent au degré de séparation entre la marchandise mélangée et l'air étant situé à l'intérieur de la station de mélange et de transport (10), **caractérisé en ce qu'**un dispositif supplémentaire d'amenée d'air extérieur (32) ou un dispositif supplémentaire d'amenée d'air chaud (45) à travers lequel l'air pénètre dans la marchandise mélangée et qui entraîne un dépoussiérage de la marchandise mélangée est prévu sur le récipient (11,53), l'air se situant à une température de 40 °C à 200 °C.

2. Dispositif de traitement selon la revendication 1, **caractérisé en ce que** l'air peut être amené à une température de 40 °C à 80 °C au moyen d'un dispositif supplémentaire d'amenée d'air extérieur (32) ou d'un dispositif supplémentaire d'amenée d'air chaud (45) afin de dépoussiérer la marchandise mélangée et que l'air peut être amené à une température de 120 °C à 200 °C afin de faire cristalliser la marchandise mélangée.

3. Dispositif de traitement selon la revendication 1 ou 2, la température de l'air pouvant être contrôlée par l'intermédiaire d'un système de chauffage avec un dispositif de chauffage électrique.
